# EUROPÄISCHE PATENTSCHRIFT

(11) **EP 2 635 793 B1**
(45) Veröffentlichungstag und Bekanntmachung des Hinweises auf die Patenterteilung: **14.02.2018**
(21) Anmeldenummer: 11760474.4
(22) Anmeldetag: 21.09.2011
(51) Int. Cl.: F02M 47/02, F02M 63/00

(54) **KRAFTSTOFFINJEKTOR**
FUEL INJECTOR
INJECTEUR DE CARBURANT

(30) Priorität: 04.11.2010 DE 102010043360
(43) Veröffentlichungstag der Anmeldung: 11.09.2013
(73) Patentinhaber: Robert Bosch GmbH, 70442 Stuttgart (DE)
(72) Erfinder: UHLMANN, Dietmar, 71404 Korb (DE); CHASSAGNOUX, Violaine, 70469 Stuttgart (DE)
(86) Internationale Anmeldenummer: PCT/EP2011/066382
(87) Internationale Veröffentlichungsnummer: WO 2012/059265

(56) Entgegenhaltungen:
- EP-A1- 2 218 906
- WO-A1-2005/045228
- DE-A1- 10 255 328
- DE-A1-102004 044 812

## Beschreibung

Die Erfindung betrifft einen Kraftstoffinjektor für ein Kraftstoffeinspritzsystem, insbesondere ein Common-Rail-Einspritzsystem, mit den Merkmalen des Oberbegriffs des Anspruchs 1.

### Stand der Technik

Ein gattungsgemäßer Kraftstoffinjektor geht beispielsweise aus der Offenlegungsschrift DE 10 2009 001 322 A1 und DE 10 2004 044 812 A1 hervor. Er umfasst ein in einer Ventilplatte ausgebildetes Steuerventil sowie eine Aktoreinheit zur Betätigung des Steuerventils. Zwischen dem Steuerventil und der Aktoreinheit ist eine hydraulische Kopplereinheit angeordnet, welche einen Ventilkolben zur Übertragung der Kraft und des Hubes der Aktoreinheit auf einen Ventilbolzen des Steuerventils umfasst. Bei Bestromung der Aktoreinheit drückt der Ventilkolben der Kopplereinheit den Ventilbolzen des Steuerventils aus einem in der Ventilplatte ausgebildeten Ventilsitz, so dass ein Abströmkanal gebildet wird, welcher den Ventilraum mit einem Niederdruckbereich verbindet.

Die vorstehend genannte Offenlegungsschrift verweist zudem auf einen Stand der Technik, welcher nachfolgend anhand der Fig. 1 bis 4 näher erläutert wird.

Der Fig. 1 ist ein Längsschnitt durch einen solchen Kraftstoffinjektor gemäß dem Stand der Technik zu entnehmen. Ferner ist mittels der Kreispunktlinie der Bereich angedeutet, welcher im Rahmen der Erfindung weiterentwickelt wurde. Der Bereich umfasst das Steuerventil 1 und die Kopplereinheit 7 und ist vergrößert in der Fig. 2 dargestellt.

Der in der Fig. 2 dargestellte Ausschnitt zeigt das Steuerventil 1, das in einer Ventilplatte 2 ausgebildet ist. An die Ventilplatte 2 schließt düsenseitig eine Drosselplatte 20 und hieran ein Düsenkörper 21 an. Aktorseitig ist an die Ventilplatte 2 ein Haltekörper 22 angesetzt, in dem eine Aktoreinheit 6 und eine Kopplereinheit 7 aufgenommen sind. Die Kopplereinheit 7 umfasst einen Kopplerkolben 23, der mit der Aktoreinheit 6 in Wirkverbindung steht, sowie einen Ventilkolben 8, der mit einer Stirnfläche 11 an einer Kontaktfläche 12 eines in einer Hülse 24 geführten Ventilbolzens 5 des Steuerventils 1 anliegt. Bei Bestromung der Aktoreinheit 6 werden der Kopplerkolben 23 und der Ventilkolben 8 der Kopplereinheit 7 in Richtung des Steuerventils 1 bewegt. Dabei drückt der Ventilkolben 8 den Ventilbolzen 5 entgegen der Federkraft einer Feder 3 aus einem in der Ventilplatte 2 ausgebildeten Ventilsitz 4 des Steuerventils 1. Das sich nunmehr öffnende Steuerventil 1 gibt einen Abströmkanal 10 frei, welcher einen in der Ventilplatte 2 ausgebildeten Ventilraum 25 mit einem Niederdruckbereich 26 verbindet (siehe Fig. 3).

In der Fig. 4 ist der Abströmkanal 10 im Detail dargestellt. Er wird begrenzt durch eine sich an die Stirnfläche 11 anschließende Außenkontur des Ventilkolbens 8, und eine sich an den Ventilsitz 4 unmittelbar anschließende Innenkontur 9 der Ventilplatte 2. Ferner wird der Abströmkanal 10 von der in Strömungsrichtung hinter dem Ventilsitz 4 liegenden Außenkontur des Ventilbolzens 5 begrenzt, welche vorliegend zylinderförmig ausgebildet ist. Dieser zylinderförmige Abschnitt 28 der Außenkontur des Ventilbolzens 5 bildet zusammen mit einem an den Ventilsitz 4 anschließenden zylinderförmigen Abschnitt 29 der Ventilplatte 2 einen Abströmkanal 10 in Form eines Ringkanals 27 aus. An den Ringkanal 27 schließt sich ein durch einen Durchmessersprung im Kontaktbereich des Ventilkolbens 8 mit dem Ventilbolzen 5 erweiterter Abschnitt des Abströmkanals 10 an. Denn der Durchmesser D₁ des Ventilkolbens 8 ist kleiner als der Durchmesser D₂ des Ventilbolzens 5 gewählt.

Der Erfindung liegt die Aufgabe zu Grunde, einen Kraftstoffinjektor der vorstehend genannten Art derart weiterzubilden, dass die Gefahr von Kavitation insbesondere im Bereich des Ventilbolzens, der Ventilplatte und des Ventilkolbens gemindert oder gänzlich vermieden wird.

Zur Lösung der Aufgabe wird ein Kraftstoffinjektor mit den Merkmalen des Anspruchs 1 vorgeschlagen. Vorteilhafte Weiterbildungen der Erfindung werden in den Unteransprüchen angegeben.

### Offenbarung der Erfindung

Der vorgeschlagene Kraftstoffinjektor weist ein Steuerventil auf, das in einer Ventilplatte ausgebildet ist und einen mittels einer Feder gegenüber einem Ventilsitz axial vorgespannten Ventilbolzen umfasst. Ferner weist der Kraftstoffinjektor eine Aktoreinheit zur Betätigung des Steuerventils auf, wobei zwischen der Aktoreinheit und dem Steuerventil eine hydraulische Kopplereinheit angeordnet ist, die einen am Ventilbolzen anliegenden Ventilkolben umfasst. Erfindungsgemäß bilden die Außenkontur des Ventilbolzens und des Ventilkolbens sowie eine sich an den Ventilsitz in Strömungsrichtung anschließende Innenkontur der Ventilplatte einen Abströmkanal aus, dessen Strömungsquerschnitt in Strömungsrichtung kontinuierlich zunimmt. Die kontinuierliche Zunahme des Strömungsquerschnitts des Abströmkanals bewirkt, dass die Kavitationsneigung des Kraftstoffinjektors im ventilsitznahen Bereich abnimmt. Der Abströmkanal wird somit strömungstechnisch optimiert. Die vorgeschlagene Geometrie des Abströmkanals vermeidet insbesondere die Ausbildung eines Ringkanals zwischen einem zylinderförmigen Abschnitt des Ventilbolzens und der Ventilplatte, da - im Unterschied zum Kraftstoffinjektor der Fig. 1 bis 4 - dem zylinderförmigen Abschnitt des Ventilbolzens kein entsprechend ausgebildeter Abschnitt der Ventilplatte gegenüberliegt.

Gemäß einer bevorzugten Ausführungsform der Erfindung besitzt der Ventilkolben eine am Ventilbolzen anliegende Stirnfläche, deren Außendurchmesser D₁ dem Außendurchmesser D₂ einer am Ventilbolzen ausgebildeten Kontaktfläche entspricht. Dadurch wird - im Unterschied zum Kraftstoffinjektor der Fig. 1 bis 4 - die Ausbildung eines strömungstechnisch ungünstigen Durchmessersprungs im Kontaktbereich des Ventilkolbens 8 mit dem Ventilbolzen 5 vermieden. Der fehlende Absatz optimiert nicht nur den Strömungsquerschnitt, sondern bewirkt zudem eine verbesserte Kontaktsteifigkeit im Kontaktbereich des Ventilkolbens mit dem Ventilbolzen und damit einhergehend eine verbesserte Kraftübertragung.

Weiter bevorzugt besitzt die Innenkontur der Ventilplatte einen ersten Bereich, der unmittelbar an den Ventilsitz anschließt und konvex geformt ist. Durch die konvexe Form der Innenkontur ist sichergestellt, dass es nicht zur Ausbildung eines Ringkanals zwischen einem zylinderförmigen Abschnitt des Ventilbolzens und der Ventilplatte kommt. Zudem wird eine strömungstechnisch optimierte Form der Ventilplatte in einem sich an den Ventilsitz unmittelbar anschließenden Bereich geschaffen.

Der erste Bereich der Innenkontur der Ventilplatte besitzt eine erste Rundung mit einem Radius R₁. Vorteilhafterweise schließt sich an den ersten Bereich eine zweite Rundung mit einem Radius R₂ an, wobei der Radius R₂ vorzugsweise größer als der Radius R₁ gewählt ist. Die konvexe Form der Ventilplatte im ersten sich unmittelbar an den Ventilsitz anschließenden Bereich wird dadurch etwas abgemildert, um beispielsweise einen Wechsel der Strömungsrichtung einzuleiten.

Weiterhin bevorzugt schließt sich an den konvex geformten ersten Bereich der Innenkontur der Ventilplatte ein zweiter Bereich an, der eben verläuft. Auch diese Maßnahme dient der Vorbereitung eines Wechsels der Strömungsrichtung, so dass der Wechsel möglichst sanft, das heißt ohne strömungstechnisch ungünstige, abrupte Übergänge erfolgt.

Um den Wechsel der Strömungsrichtung zu vollziehen, schließt sich an den eben verlaufenden zweiten Bereich der Innenkontur der Ventilplatte ein dritter Bereich an, der konkav geformt ist und eine weitere Rundung mit einem Radius R₃ besitzt.

Ferner wird vorgeschlagen, dass die Außenkontur des Ventilkolbens konkav geformt ist und eine Rundung mit einem Radius R₄ besitzt. Der Radius R₄ der Rundung der Außenkontur des Ventilkolbens ist dabei ausreichend groß gewählt, um die erfindungsgemäße kontinuierliche Zunahme des Strömungsquerschnitts des Abströmkanals zu gewährleisten.

Vorzugsweise schließt sich die Rundung der Außenkontur des Ventilkolbens unmittelbar an die am Ventilbolzen anliegende Stirnfläche an. Alternativ kann sich an die Stirnfläche zunächst auch ein zylinderförmiger Abschnitt anschließen, der dann in die Rundung übergeht.

Weiterhin vorzugsweise ist die Rundung der Außenkontur des Ventilkolbens bis an den Außendurchmesser D₃ des Ventilkolbens herangeführt. Alternativ kann auch hier vorgesehen sein, dass die Rundung in einen eben verlaufenden Abschnitt übergeht, der dann bis an den Außendurchmesser D₃ des Ventilkolbens herangeführt ist.

Eine bevorzugte Ausführungsform der Erfindung wird nachfolgend anhand der beiliegenden Zeichnungen näher erläutert. Diese zeigen:
Fig. 1 einen Längsschnitt durch einen aus dem Stand der Technik bekannten Kraftstoffinjektor,
Fig. 2 einen vergrößerten Ausschnitt aus der Fig. 1,
Fig. 3 einen vergrößerten Ausschnitt aus der Fig. 2,
Fig. 4 einen vergrößerten Ausschnitt aus der Fig. 3,
Fig. 5 einen Ausschnitt aus einem Längsschnitt durch einen erfindungsgemäßen Kraftstoffinjektor und
Fig. 6 einen vergrößerten Ausschnitt der Fig. 5.

### Ausführliche Beschreibung der Zeichnungen

Im Hinblick auf die Fig. 1 bis 4, welche einen aus dem Stand der Technik bekannten Kraftstoffinjektor zeigen, wird auf die bereits eingangs erfolgte Beschreibung verwiesen.

Den Fig. 5 und 6 ist eine bevorzugte Ausführungsform eines erfindungsgemäßen Kraftstoffinjektors zu entnehmen, wobei die Fig. 6 einen vergrößerten Ausschnitt der Fig. 5 darstellt.

Der erfindungsgemäße Kraftstoffinjektor weist im Wesentlichen den gleichen Aufbau wie der in den Fig. 1 dargestellte bekannte Kraftstoffinjektor auf. Er umfasst somit ein in einer Ventilplatte 2 ausgebildetes Steuerventil 1, das mittels einer Aktoreinheit 6 betätigbar ist. Zwischen der Aktoreinheit 6 und dem Steuerventil 1 ist eine hydraulische Kopplereinheit 7 angeordnet, welche einen Ventilkolben 6 umfasst, der mit einer Stirnfläche 11 an einer Kontaktfläche 12 eines Ventilbolzens 5 des Steuerventils 1 anliegt. Der Ventilbolzen 5 ist in einer Hülse 24 geführt und mittels der Federkraft einer Feder 3 gegen einen Ventilsitz 4 der Ventilplatte 2 axial vorgespannt. Um den Ventilbolzen 5 aus dem Ventilsitz 4 zu heben, muss daher die Federkraft der Feder 3 überwunden werden. Die erforderliche Kraft stellt die Aktoreinheit 6 zur Verfügung, welche über die hydraulische Kopplereinheit 7 zudem eine Verstärkung erfährt. Wird der Ventilbolzen 5 aus dem Ventilsitz 4 gehoben, öffnet das Steuerventil 1 und ein Abströmkanal 10 verbindet einen in der Ventilplatte 2 ausgebildeten Ventilraum 25 mit einem Niederdruckbereich 26.

Bereits der Fig. 5 ist zu entnehmen, dass der Abströmkanal 10 des erfindungsgemäßen Kraftstoffinjektors eine von der bekannten Geometrie des Kraftstoffinjektors der Fig. 3 und 4 abweichende Geometrie besitzt. Zunächst fällt auf, dass die Durchmesser D₁ und D₂ gleich groß gewählt sind, so dass kein Durchmessersprung im Kontaktbereich des Ventilkolbens 8 mit dem Ventilbolzen 5 ausgebildet wird. Dies wirkt sich strömungstechnisch günstig aus. Die Durchmesser D₁ und D₂ betragen vorliegend 1,33 mm. Ferner entfällt der Ringkanal 27, da die Innenkontur 9 der Ventilplatte 2 derart ausgebildet ist, dass dem zylinderförmigen Abschnitt 28 des Ventilbolzens 5 kein entsprechender zylinderförmiger Abschnitt 29 der Ventilplatte 2 gegenüberliegt.

Wie im Detail in der Fig. 6 dargestellt, weist die Innenkontur 9 der Ventilplatte 2 einen ersten Bereich 13 auf, der konvex geformt ist. Der erste Bereich 13 weist eine erste Rundung 14 mit einem Radius R₁ auf, der vorliegend 0,62 mm beträgt. An die erste Rundung 14 schließt sich eine zweite Rundung 15 mit einem Radius R₂=1,89 mm an. Der konvexe Verlauf des ersten Bereichs 13 ist somit im Bereich der zweiten Rundung 15 weniger stark ausgeprägt. An den ersten Bereich 13 schließt sich ein zweiter Bereich 16 an, der eben verläuft und zwischen dem ersten Bereich 13 und einem dritten Bereich 17 vermittelt, der konkav geformt ist und eine Rundung 18 mit einem Radius R₃=0,75 mm besitzt. Der eben verlaufende Bereich 16 leitet somit einen Wechsel der Strömungsrichtung ein. Die Rundung 18 läuft in den Durchmesser D₅=8,65 mm der Innenkontur 9 der Ventilplatte 2 aus.

Die Außenkontur des Ventilkolbens 8 weist eine Rundung 19 mit einem Radius R₄=1,71 mm auf. Die Rundung 19 schließt unmittelbar an die Stirnfläche 11 des Ventilkolbens 8 an und ist bis an den Außendurchmesser D₃=4,9 mm des Ventilkolbens 8 herangeführt. Durch die Außenkontur des Ventilkolbens 8 und die Innenkontur 9 der Ventilplatte 2 ist damit sichergestellt, dass auch im weiteren Verlauf des Abströmkanals 10 kein strömungstechnisch ungünstiger Ringkanal 27 ausgebildet wird.

Der Ventilsitz 4 erstreckt sich von einem Durchmesser D₄=1,61 mm bis zu einem Durchmesser D₆=2,06 mm. Da der sich an den Ventilsitz 4 unmittelbar anschließende erste Bereich 13 der Innenkontur 9 der Ventilplatte 2 eine Schwächung der Ventilplatte 2 darstellt, kann bei Bedarf die Sitzsteifigkeit dadurch erhöht werden, dass der erste Bereich 13 der Innenkontur 9 noch balliger ausgeführt wird (siehe gestrichelte Linie). Die Radien R₁ und/oder R₂ sind dann entsprechend anzupassen.

## Patentansprüche

1. Kraftstoffinjektor für ein Kraftstoffeinspritzsystem, insbesondere ein Common-Rail-Einspritzsystem, mit einem Steuerventil (1), das in einer Ventilplatte (2) ausgebildet ist und einen mittels einer Feder (3) gegenüber einem Ventilsitz (4) axial vorgespannten Ventilbolzen (5) umfasst, und mit einer Aktoreinheit (6) zur Betätigung des Steuerventils (1), wobei zwischen der Aktoreinheit (6) und dem Steuerventil (1) eine hydraulische Kopplereinheit (7) angeordnet ist, die einen am Ventilbolzen (5) anliegenden Ventilkolben (8) umfasst,
**dadurch gekennzeichnet, dass** die Außenkontur des Ventilbolzens (5) und des Ventilkolbens (8) sowie eine sich an den Ventilsitz (4) in Strömungsrichtung anschließende Innenkontur (9) der Ventilplatte (2) einen Abströmkanal (10) ausbilden, dessen Strömungsquerschnitt in Strömungsrichtung kontinuierlich zunimmt.

2. Kraftstoffinjektor nach Anspruch 1,
**dadurch gekennzeichnet, dass** der Ventilkolben (8) eine am Ventilbolzen (5) anliegende Stirnfläche (11) besitzt, deren Außendurchmesser D₁ dem Außendurchmesser D₂ einer am Ventilbolzen (5) ausgebildeten Kontaktfläche (12) entspricht.

3. Kraftstoffinjektor nach Anspruch 1 oder 2,
**dadurch gekennzeichnet, dass** die Innenkontur (9) der Ventilplatte (2) einen ersten Bereich (13) besitzt, der unmittelbar an den Ventilsitz (4) anschließt und konvex geformt ist.

4. Kraftstoffinjektor nach Anspruch 3,
**dadurch gekennzeichnet, dass** der erste Bereich (13) der Innenkontur (9) der Ventilplatte (2) eine erste Rundung (14) mit einem Radius R₁ besitzt, an welche sich eine zweite Rundung (15) mit einem Radius R₂ anschließt.

5. Kraftstoffinjektor nach Anspruch 3 oder 4,
**dadurch gekennzeichnet, dass** sich an den konvex geformten ersten Bereich (13) der Innenkontur (9) der Ventilplatte (2) ein zweiter Bereich (16) anschließt, der eben verläuft.

6. Kraftstoffinjektor nach Anspruch 5,
**dadurch gekennzeichnet, dass** sich an den eben verlaufenden zweiten Bereich (16) der Innenkontur (9) der Ventilplatte (2) ein dritter Bereich (17) anschließt, der konkav geformt ist und eine weitere Rundung (18) mit einem Radius R₃ besitzt.

7. Kraftstoffinjektor nach einem der vorhergehenden Ansprüche,
**dadurch gekennzeichnet, dass** die Außenkontur des Ventilkolbens (8) konkav geformt ist und eine Rundung (19) mit einem Radius R₄ besitzt.

8. Kraftstoffinjektor nach Anspruch 7,
**dadurch gekennzeichnet, dass** die Rundung (19) der Außenkontur des Ventilkolbens (8) unmittelbar an die Stirnfläche (11) anschließt.

9. Kraftstoffinjektor nach einem der vorhergehenden Ansprüche,
**dadurch gekennzeichnet, dass** die Rundung (19) der Außenkontur des Ventilkolbens (8) bis an den Außendurchmesser D₃ des Ventilkolbens (8) herangeführt ist.

## Claims

1. Fuel injector for a fuel injection system, in particular a common-rail injection system, having a control valve (1) which is formed in a valve plate (2) and which comprises a valve pin (5) which is axially preloaded relative to a valve seat (4) by means of a spring (3), and having an actuator unit (6) for actuating the control valve (1), wherein, between the actuator unit (6) and the control valve (1), there is arranged a hydraulic coupler unit (7) which comprises a valve piston (8) which bears against the valve pin (5), **characterized in that** the outer contour of the valve pin (5) and of the valve piston (8) and an inner contour (9), adjoining the valve seat (4) in a flow direction, of the valve plate (2) form an outflow duct (10) whose flow cross section increases continuously in the flow direction.

2. Fuel injector according to Claim 1,
**characterized in that** the valve piston (8) has a face surface (11) which bears against the valve pin (5) and the outer diameter D₁ of which corresponds to the outer diameter D₂ of a contact surface (12) formed on the valve pin (5).

3. Fuel injector according to Claim 1 or 2,
**characterized in that** the inner contour (9) of the valve plate (2) has a first region (13) which directly adjoins the valve seat (4) and which is convexly shaped.

4. Fuel injector according to Claim 3,
**characterized in that** the first region (13) of the inner contour (9) of the valve plate (2) has a first rounded portion (14) with a radius R₁, which is adjoined by a second rounded portion (15) with a radius R₂.

5. Fuel injector according to Claim 3 or 4,
**characterized in that** the convexly shaped first region (13) of the inner contour (9) of the valve plate (2) is adjoined by a second region (16) which runs in a planar manner.

6. Fuel injector according to Claim 5,
**characterized in that** the second region (16), which runs in a planar manner, of the inner contour (9) of the valve plate (2) is adjoined by a third region (17), which is concavely shaped and has a further rounded portion (18) with a radius R₃.

7. Fuel injector according to one of the preceding claims,
**characterized in that** the outer contour of the valve piston (8) is concavely shaped and has a rounded portion (19) with a radius R₄.

8. Fuel injector according to Claim 7,
**characterized in that** the rounded portion (19) of the outer contour of the valve piston (8) directly adjoins the face surface (11).

9. Fuel injector according to one of the preceding claims,
**characterized in that** the rounded portion (19) of the outer contour of the valve piston (8) extends as far as the outer diameter D₃ of the valve piston (8).

## Revendications

1. Injecteur de carburant pour un système d'injection de carburant, en particulier un système d'injection à rampe commune, comprenant une soupape de commande (1) qui est réalisée dans une plaque de soupape (2) et qui comprend une goupille de soupape (5) précontrainte axialement par rapport à un siège de soupape (4) au moyen d'un ressort (3), et comprenant une unité d'actionneur (6) pour actionner la soupape de commande (1), une unité de couplage hydraulique (7) étant disposée entre l'unité d'actionneur (6) et la soupape de commande (1), laquelle comprend un piston de soupape (8) s'appliquant contre la goupille de soupape (5),
**caractérisé en ce que** le contour extérieur de la goupille de soupape (5) et du piston de soupape (8) ainsi qu'un contour intérieur (9) de la plaque de soupape (2) se raccordant au siège de soupape (4) dans la direction d'écoulement forment un canal de sortie d'écoulement (10) dont la section transversale d'écoulement augmente en continu dans le sens de l'écoulement.

2. Injecteur de carburant selon la revendication 1, **caractérisé en ce que** le piston de soupape (8) possède une face frontale (11) s'appliquant contre la goupille de soupape (5), dont le diamètre extérieur (D₁) correspond au diamètre extérieur (D₂) d'une face de contact (12) réalisée sur la goupille de soupape (5).

3. Injecteur de carburant selon la revendication 1 ou 2, **caractérisé en ce que** le contour intérieur (9) de la plaque de soupape (2) possède une première région (13) qui se raccorde directement au siège de soupape (4) et dont la forme est convexe.

4. Injecteur de carburant selon la revendication 3, **caractérisé en ce que** la première région (13) du contour intérieur (9) de la plaque de soupape (2) possède un premier arrondi (14) de rayon R₁ au niveau duquel se raccorde un deuxième arrondi (15) de rayon R₂.

5. Injecteur de carburant selon la revendication 3 ou 4, **caractérisé en ce qu'**au niveau de la première région (13) de forme convexe du contour intérieur (9) de la plaque de soupape (2) se raccorde une deuxième région (16) qui s'étend sous forme plane.

6. Injecteur de carburant selon la revendication 5, **caractérisé en ce qu'**au niveau de la deuxième région (16) s'étendant sous forme plane du contour intérieur (9) de la plaque de soupape (2) se raccorde une troisième région (17) de forme concave qui possède un arrondi supplémentaire (18) de rayon R₃.

7. Injecteur de carburant selon l'une quelconque des revendications précédentes, **caractérisé en ce que** le contour extérieur du piston de soupape (8) présente une forme concave et possède un arrondi (19) de rayon R₄.

8. Injecteur de carburant selon la revendication 7, **caractérisé en ce que** l'arrondi (19) du contour extérieur du piston de soupape (8) se raccorde directement à la face frontale (11).

9. Injecteur de carburant selon l'une quelconque des revendications précédentes, **caractérisé en ce que** l'arrondi (19) du contour extérieur du piston de soupape (8) est avancé jusqu'au diamètre extérieur D₃ du piston de soupape (8).
